# EUROPÄISCHE PATENTSCHRIFT

(11) **EP 0 045 502 B1**
(45) Veröffentlichungstag und Bekanntmachung des Hinweises auf die Patenterteilung: **23.04.1986**
(21) Anmeldenummer: 81106042.5
(22) Anmeldetag: 01.08.1981
(51) Int. Cl.: G04F 5/02, G10H 1/26

(54) **Metronom mit optischer und/oder akustischer Signalgabe**
Metronome with optical and or acoustical indication
Métronome à indication optique et/ou acoustique

(30) Priorität: 05.08.1980 CH 5934/80
(43) Veröffentlichungstag der Anmeldung: 10.02.1982
(73) Patentinhaber: Pepersack, Walter Dr.med.dent., CH-8126 Zumikon (CH); Jungo, Charles, CH-6300 Zug (CH)
(72) Erfinder: Pepersack, Walter Dr.med.dent., CH-8126 Zumikon (CH); Jungo, Charles, CH-6300 Zug (CH)
(74) Vertreter: Blum, Rudolf Emil Ernst

## Beschreibung

Die Erfindung betrifft ein Metronom mit optischer und/oder akustischer Rhythmuswiedergabe bei einstellbarer Schlagfrequenz, wobei eine Eingabeeinrichtung zur Eingabe einer mindestens eine Taktdauer bildenden Sequenz von Noten-' bzw. Pausenwerten vorgesehen ist, ferner ein Speicher für die eingegebene Sequenz, ein Schaltkreis zur wiederholbaren Erzeugung von der eingegebenen Sequenz entsprechenden Steuersignalen unter Beachtung der eingestellten Schlagfrequenz und mindestens eine auf diese Steuersignale ansprechende, optische Ausgabeeinrichtung, gemäss Oberbegriff des Patentanspruchs 1.

Es ist z.B. aus der DE-OS 2508509 bekannt, Metronome mit akustischer und zugleich optischer Signalgabemöglichkeit auszustatten. Dabei werden in regelmässigen zeitlichen Abständen akustische und optische Signale erzeugt, welche in der eingestellten Schlagfrequenz als Taktschläge hörbar und sichtbar sind und so als Zeitmass beim Einüben oder Aufführen von Musikstücken dienen. Metronome der bekannten Art weisen den insbesondere für musikalisch weniger versierte Personen ins Gewicht fallenden Nachteil auf, dass sie reine Schlaggeber sind, welche unbesehen von Taktart und Rhythmus gleichmässige Signale liefern.

Aus der US-PS 4089246 und der DE-OS 2547632 sind Geräte bekannt, welche diese Nachteile nicht aufweisen, indem eine im wesentlichen beliebige Notensequenz eingegeben werden kann, wobei jedoch bei der Wiedergabe die Lage des einzelnen Notenwertes im entsprechenden Taktintervall nicht erfasst werden kann. Dies erschwert es, bei der Wiedergabe einer Sequenz den Ablauf der wiedergegebenen Notenwerte zu überblicken, was insbesondere für musikalisch weniger versierte Benutzer nachteilig ist.

Schliesslich ist ein Musikprogramm für einen Rechner bekannt mit der Bezeichnung «Music Composer, Model CXL 4007_{"}, von Atari, veröffentlicht im Juli 1980, mittels welchem auf einem Bildschirm die jeweils eingegebenen Noten nach Tonhöhe und Notenwert erscheinen. Solche Anzeigen sind insofern unübersichtlich, als die Takte je nach der Anzahl der darin enthaltenen Noten auf einer oder mehreren Bildschirmseiten verteilt werden, ohne dass eine feste geometrische Zuordnung der Anzeigelemente zur Taktdauer realisiert ist. Es entsteht dabei stückweise und in unvorhersehbarer Abfolge dasselbe Notenbild, das der Spieler ohnehin schon vor sich hat.

Auf dem Hintergrund solcher bekannter optischer Taktdarstellungen ergibt sich die Aufgabe, ein Metronom zu schaffen, dessen optische Signalgabe in intuitiver Weise, d. h. ohne besondere Aufmerksamkeit zu erfordern, den Spielenden bei der Wiedergabe taktlich untersützt, ihne jedoch nicht ablenkt.

Diese Aufgabe wird durch die in Anspruch 1 genannten Merkmale gelöst.

Das erfindungsgemässe Metronom hat den Vorteil einer leicht fasslichen, geometrischen Zuordnung der fest angeordneten Anzeigeelemente zum Taktablauf, ohne dabei zusätzliche, ablenkende Informationsausgaben zu benutzen. Die Taktbeginne, welche für den Spielenden markante Anhaltspunkte bilden, werden durch die Zuordnung zum jeweils ersten Anzeigeelement der Reihe optisch klar erkennbar.

Vorzugsweise besitzt das Metronom eine optische Ausgabeeinrichtung gemäss den Ansprüchen 2 oder 3. Damit ist auf einfache Weise eine Umsetzung der zeitlichen Abfolge relativ kleiner Noten- bzw. Pausenwerte in einem räumlichen Ablauf über eine ganze Taktdauer möglich, was die Übersichtlichkeit des Ablaufs verbessert und damit die Erlernbarkeit weiter erleichtert sowie eine grössere Präzision beim Nachvollzug des Rhythmus erlaubt.

In einer bevorzugten Ausführungsform weist der gemäss Anspruch 1 vorgesehene Speicher für die eingegebene Sequenz von Noten- bzw. Pausenwerten eine Kapazität zur Aufnahme einer mehrere Taktdauern umfassenden Sequenz auf. Dies hat u.a. den Vorteil, dass auch Taktwechsel darstellbar sind sowie der Rhythmus längerer musikalischer Themen erzeugt werden kann.

Nachfolgend werden Ausführungsbeispiele der Erfindung anhand der beiliegenden Fig. näher erläutert. Es zeigen:
Fig. 1 die Frontansicht eines erfindungsgemässen Metronoms mit dessen wichtigsten Bedienungsorganen;
Fig. 2 eine weitere mögliche Ausgestaltung der optischen Ausgabeeinrichtung;
Fig. 3 ein Blockdiagramm einer Schaltung; und
Fig. 4a und 4b eine entsprechende Schaltung im einzelnen.

In Fig. 1 ist ein Ausführungsbeispiel in Frontansicht dargestellt, so wie es der Benutzer vor sich hat. Das Metronom befindet sich in einem Gehäuse 1, das eine relativ geringe Höhe aufweist, so dass es unter dem Notenblatt an einem Notenpult angeordnet werden kann. Zur Befestigung am Notenpult kann ein Halteriemen 2 oder andere geeignete Mittel, wie z.B. Klammern, dienen. Das Metronom wird vorteilhaft so angeordnet, dass mti einem Blick sowohl das Notenbild als auch die Frontplatte 3 des Metronoms erfassbar ist. An der Frontplatte 3 sind die wichtigsten Bedienungs-und Anzeigeelemente angeordnet. Ein Tastenfeld 4 dient zur Eingabe der Sequenz von Noten- bzw. Pausenwerten, welche wiedergegeben werden soll. Der Eingabevorgang läuft wie folgt ab: nach Einschalten des Gerätes mittels eines Schalters 5 und Drücken einer Rücksetztaste 22 wird durch aufeinanderfolgende Betätigung der entsprechend bezeichneten Notentasten 6 bzw. Pausentasten 7 der wiederzugebende Rhythmus eingetippt. Punktierte Noten werden durch Drücken einer Punktierungstaste 8 nach dem Betätigen der entsprechenden Notentaste 6 eingegeben. Zur Eingabe von Triolenfiguren ist eine Triolentaste 9 vorgesehen, die vor der Eingabe von drei Notenwerten, die im Notenbild die Triole darstellen, betätigt wird. Bei der Eingabe der Noten- bzw. Pausensequenz leuchten jeweils die entsprechenden Anzeigeelemente auf. Nach der Eingabe eines vollen Taktes wird die Taktende-Taste 10 betätigt, was bei der optischen Anzeige, wie nachfolgend noch detailliert erläutert wird, jeweils eine Rücksetzung auf den Anfang bewirkt. Im vorliegenden Ausführungsbeispiel können innerhalb eines Taktes Noten- bzw. Pausenwerte bis zur Notenwertsumme 1 eingegeben werden, d.h. bis zu 16 Sechszehntelnoten oder zwei Viertelnoten und 8 Sechzehntelnoten etc. pro Takt. Natürlich können etwa zur Darstellung eines ¾-Taktes auch Noten- bzw. Pausenwerte eingegeben werden, die in der Summe weniger als den Wert 1 ausmachen. Damit sind die wichtigsten Taktarten einstellbar. Im vorliegenden Ausführungsbeispiel sind derart bis zu 8 Takte zusammenhängend eintippbar, wobei ohne weiteres auch Taktwechsel, z.B. von %-Takt auf 1/4-Takt und zurück, möglich sind. Ist die Sequenz eingegeben, so wird durch Betätigung einer Starttaste 11 der Betrieb des Metronoms ausgelöst. Zusätzlich zur Starttaste 11 kann ein Fusspedal zur Startgabe vorgesehen sein. Zunächst wird ein Leertakt im Rhythmus des ersten eingegebenen Taktes ausgegeben. Danach wird die eingegebene Sequenz in einer bestimmten, mittels eines Dreidezimalschalters 12 eingestellten Schlagfrequenz wiederholt wiedergegeben. Die Schlagfrequenz ist gemäss herkömmlicher Übereinkunft (Metronom Mälzel) auf die Viertelnote abgestellt und kann im vorliegenden Ausführungsbeispiel auf beliebige ganzzahlige Werte zwischen 0 und 299, z.B. J = 64, d.h. 64 Viertelnoten pro Minute, eingestellt werden, indem der die Hunderteinheiten bestimmende Schalter zwischen 0 und 2, die restlichen zwischen 0 und 9 einstellbar sind.

Zur Signalgabe dienen eine optische und eine akustische Ausgabeeinrichtung, die im nachfolgenden detailliert beschrieben werden.

Die optische Ausgabeeinrichtung 13 gemäss Ausführung von Fig. 1 besteht aus einer Reihe von optischen Anzeigeelementen, etwa gebildet durch Leuchtdiodenreihe 14, die in Vierergruppen unterteilt ist. Insgesamt sind vier Vierergruppen vorgesehen. '

Die optische Darstellung erfolgt nun derart, dass unter Einhaltung der eingestellten Schlagfrequenz den Notenwerten innerhalb des Taktes eine ihrer Stellung im Takt und ihrem Wert entsprechende Anzahl Leuchtdioden zugeordnet sind. Die Notenwerte werden dargestellt, indem die entsprechenden Leuchtdioden nacheinander in der Frequenz des kleinsten darstellbaren Notenwertes aufleuchten, und in diesem Zustand verbleiben, solange bis die Notendauer abgelaufen ist. Zu diesem Zeitpunkt verlöschen die betätigten Leuchtdioden gleichzeitig.

In einem °/₄-Takt, worin die kleinsten darstellbaren Notenwerte Sechzehntelnoten sind, wird die z. B. dritte Viertelnote durch aufeinanderfolgendes Aufleuchten der Leuchtdioden 14 der dritten Gruppe im Rhythmus der Sechzehntelnoten dargestellt. Bei Ablauf der Viertelnote verlöscht die ganze Gruppe gleichzeitig. Sollen dagegen auf den dritten Schlag statt der Viertelnote z. B. vier Sechzehntelnoten dargestellt werden, so leuchtet jede Diode nur während der Dauer einer Sechzehntelnote auf und verlöscht danach sogleich wieder.

Zur Darstellung eines Rhythmus in ungeradem Takt, wie etwa dem ¾-Takt, wird nicht die ganze Reihe 13 der optischen Anzeigeelemente durchlaufen, und die Anzeige wird nach Ablauf jeweils einer Taktdauer auf den Anfang zurückgestellt. Im erwähnten ¾-Takt bleibt demnach die letzte Vierergruppe der Anzeigeelemente 14 unbenutzt.

Pausen werden durch Überspringen einer entsprechenden Anzahl von Anzeigeelementen dargestellt, wobei während der Dauer der Pause kein Element aufleuchtet. Als weitere Ausführung kann ohne weiteres vorgesehen sein, die den Pausen entsprechenden Anzeigeelemente schwach aufleuchten zu lassen oder dafür andersfarbige Elemente vorzusehen.

Daraus ist ersichtlich, dass mit der beschriebenen optischen Ausgabeeinrichtung Rhythmen in den verschiedensten Taktarten darstellbar sind, deren Notenwerte pro Takt die Summe von 1 nicht überschreiten, z.B. im ²/₂, ²/₄-, ⁴/₄-, ¾-, ⁶/₈-Takt etc., welches die häufigsten Taktarten sind.

Durch geringfügige Erweiterung des beschriebenen Beispiels, z. B. durch Anordnung von 5 oder 6 Vierergruppen von Anzeigeelementen 14, ist es jedoch ohne weiteres möglich, Takte ohne die genannte Einschränkung darzustellen, wie z.B. ⁹/₈-, ¹²/₈-, ⁶/₄- oder ⁵/₄₋Takte.

In Fig. 2 ist eine weitere mögliche optische Ausgabeeinrichtung gezeigt, die im wesentlichen gleich betrieben wird, wie die oben erläuterte, wobei aber die einzelnen Notenwerte noch zusätzlich als solche darstellbar sind. Die in Fig. 2 gezeichneten Notenwerte sind dabei als Elektrodenanordnungen für eine Flüssigkristallanzeige aufzufassen, welche erst bei Betätigung sichtbar werden und sonst nicht wahrnehmbar sind. Die unterste Elektrodenreihe 15 dient zur Darstellung von Sechzehntelnoten sowie Triolen. Diese Reihe wird betrieben, wie die Reihe 13 der Anzeigeelemente in Fig. 1, weshalb auf eine nochmalige Erläuterung verzichtet wird. Zusätzlich wird nun in einer der oberen Reihen 16 bis 19 der entsprechende Notenwert während seiner ganzen Dauer sichtbar. Damit erscheint z. B. bei der Darstellung einer Viertelnote während ihrer Dauer einerseits ein Element der Reihe 17 (ohne Punktierung), während der zeitliche Ablauf dieses Notenwertes aus der bereits beschriebenen Funktionsweise der untersten Anzeigereihe 15 entnommen werden kann. Punktierte Noten werden durch zusätzliches Erscheinen eines Punktes gekennzeichnet, wie ebenfalls aus Fig. 2 ersichtlich ist.

Diese Anordnung hat insbesondere für Anfänger den Vorteil, dass die Anzeige mit dem Notenbild bezüglich Notenwerten weitgehend übereinstimmt.

Wie bereits erwähnt, ist auch eine akustische Ausgabeeinrichtung vorgesehen, welche mittels eines Betätigungsknopfes 20 (Fig. 1) auf gewünschte Lautstärke einstellbar bzw. ausschaltbar ist. Die akustische Ausgabeeinrichtung weist einen Lautsprecher auf, der vorzugsweise an der Unter- oder Oberseite des Gehäuses 1 angeordnet ist (nicht dargestellt) und der einen Ton bestimmter Frequenz, vorzugsweise 440 Hz, erzeugt, so dass danach zugleich die Instrumente gestimmt werden können. Dessen zeitliche Dauer ist abhängig vom darzustellenden Notenwert, ist jedoch gegenüber diesem um eine feste Zeitspanne verkürzt, so dass ohne Pause aufeinanderfolgende Noten unterschieden werden können.

Um betonte (sogenannte «gute») Taktteile hervorheben zu können, ist in einem Ausführungsbeispiel mit Vorteil mindestens ein Notenwert pro Takt mit grösserer Lautstärke (aber derselben Tonhöhe) erzeugbar als die übrigen. In einer anderen Ausführung kann dies durch Änderung der Tonhöhe erzielt werden.

Als weitere Ausbildung kann ein externer Ausgang vorgesehen sein, an welchem z. B. ein Kopfhörer oder ein Tonband anschliessbar ist.

Beim Gebrauch des Metronoms kann zunächst die akustische Ausgabeeinrichtung zusammen mit der optischen Ausgabeeinrichtung verwendet werden, bis der Rhythmus erlernt ist. Danach kann die optische Anzeige allein verwendet werden und eine präzise Wiedergabe sicherstellen.

Das Metronom weist an seiner Frontplatte 3 ferner eine dekadische, dreistellige Taktzählanzeige 21 auf. Mit der Inbetriebnahme des Metronoms durch Drücken der Taste «Start» wird darauf die Anzahl der wiedergegebenen Takte angezeigt. Dies erlaubt einerseits, beim Ensemblespiel längere Pausen eines Instrumentes ohne mühsames Durchzählen einzuhalten, andererseits aber auch Musiknoten, die noch keine Taktnumerierung aufweisen, auf einfache Art selbst zu numerieren. Ferner erlaubt es dem Dirigenten, bei einer Probe ohne Abzählen der Takte leicht festzustellen, in welchem Takt Korrekturen an der Spielweise anzubringen sind etc. Der Taktzähler wird jeweils beim Drücken einer Rücksetztaste 22 «Reset» auf 0 zurückgestellt.

Schliesslich ist an der Frontplatte 3 ein externer Anschluss 23 angeordnet, mittels welchem mehrere Metronome der dargestellten Art elektrisch untereinander verbunden werden können. Damit ist es möglich, mehrere Metronome zugleich zu starten, so dass in einem Ensemble mehrere gleichlaufende Metronome einsetzbar sind, was die Wirksamkeit der optischen Ausgabeeinrichtung gegenüber herkömmlichen optischen Metronomen weiter erhöht.

Die erläuterten Funktionen können mit einer elektronischen Schaltung erzeugt werden, wie sie in den Fig. 3, 4a und 4b dargestellt ist.

Zunächst sei anhand der Fig. 3 kurz die Funktionsweise der einzelnen Blöcke erläutert. Das Tastenfeld 4 ist mit einer ersten Eingabeeinheit 24 verbunden. Ferner ist der Dezimalschalter 12 mit einer zweiten Eingabeeinheit 25 verbunden. Diese Eingabeeinheiten sind mittels eines 8-bit-Datenbus 26 mit einem Mikroprozessor und Speicher 27 für die eingegebene Notensequenz verbunden. Der Mikroporzessor 27 weist einen Quarzoszillator 28 auf, der mit einer Frequenz von 4 MHz schwingt. Der Mikroprozessor 27 ist über einen 11-bit-Adressbus 29 mit einem Festwertspeicher 30 verbunden, in welchem ein Betriebsprogramm fest eingespeichert ist. Der Festwertspeicher 30 ist wiederum an den 8-bit-Datenbus 26 angeschlossen, der zu einer Ausgabeneinheit 31 führt. An diese sind die optische Ausgabeeinrichtung 13 mit mehreren Leuchtdioden, ein Taktzähler 32 mit der Taktzählanzeige 21 sowie ein Oszillator 33 mit Lautsprecher 34 zur akustischen Signalgabe angeschlossen.

Aus den Fig. 4a und 4b ist eine Ausführung dieser Schaltung in Einzelheiten zu entnehmen. Die erste Eingabeeinheit 24 weist ein 2 x 8-bit-Eingangsregister 50 auf, über welches die mittels des Tastenfeldes 4, das die in Fig. 1 gezeigten Tasten (ohne die Rücksetz-Taste 22) enthält, eingegebenen Befehle auf den 8-bit-Datenbus gelangen. Die zweite Eingabeeinheit 25 weist ein 8-bit-Eingangsregister 36 auf, an das für die Zehner-und Einereingabe des Zeitmasses je ein BCD-Schalter 25a, 25b angeschlossen ist. Die Eingabe der Hunderteinheiten erfolgt über einen BCD-Schalter 25c, der Teil der ersten Eingabeeinheit 24 ist und auf die Werte 0,1 oder 2 einstellbar ist. Der Mikroprozessor 27, an welchen die eingegebenen Befehle gelangen, verarbeitet 8-bit-Worte mit der Zykluszeit von 1 ps und weist einen Schreiblesespeicher mit der Kapazität 128 Bytes auf, in welchem diese Noten gespeichert werden. Dies erlaubt, wie erwähnt, die Eingabe einer Sequenz von 8 Takten. Vom 4 MHz - Qurzoszillator 28 werden der Arbeitstakt der Vorrichtung wie auch die Schlagfrequenz und die Notendauern abgeleitet. An einen Rücksetzeingang 35 ist die Rücksetztaste 22 über eine Schaltung 37 zur Eliminierung von Schalter-Prelleffekten angeschlossen, welche auch den externen Rücksetzanschluss 23 aufweist. Zur Rücksetzung des Taktzählers 32 ist eine Taktzähler-Rücksetzschaltung 38 vorgesehen, die ebenfalls mit dem Rücksetzeingang 35 des Mikroprozessors 27 verbunden ist. Der Mikroprozessor 27 ist über einen 11-bit-Adressbus mit einem Festwertspeicher 30 verbunden, der eine Kapazität von 2048 Worten ä 8 bit aufweist. Der Festwertspeicher enthält das Programm für die erläuterten Funktionsabläufe. Es wird hier verzichtet, dieses Programm wiederzugegen, da es aufgrund der dargelegten Funktionsweise des Metronoms im Bereich des fachmännischen Könnens liegt und nicht Gegenstand der Erfindung ist.

Die Ausgabeeinheit 31 weist ein 2 x 8-bit-Ausgangsregister 39 auf sowie zwei 8-bit-Pufferregister 40, die mit je 8 Leuchtdioden 14 verbunden sind. Ferner ist die Ausgabeeinheit 31 an den Taktzähler 32 angeschlossen, der BCD-kodiert ist. Der Taktzähler ist ausgangsseitig mit einer Anzeigemultiplexeinheit 41 sowie einem BCD-7 Segment-Wandler 42 verbunden, mittels welchem die Taktzählanzeige 21 betrieben wird. Wie bereits erwähnt, kann der Taktzähler mittels der Taktzählerrücksetzschaltung 38 auf Null gesetzt werden. Das Ausgangsregister 39 weist an einem Ausgang überdies den 440 Hz Oszillator 33 mit Lautsprecher 34 auf.

Der Betrieb der erläuterten Schaltung erfolgt auf an sich bekannte Weise und braucht deshalb nicht weiter erläutert zu werden. Ein Netzteil sorgt für die nötigen Speisespannungen. Es kann dafür auch eine aufladbare Batterie vorgesehen sein.

Die beschriebene Vorrichtung weist den Vorteil auf, dass jeder beliebige Rhythmus im Rahmen der tippbaren Noten- bzw. Pausenwerte erzeugt werden kann, wobei mit der optischen Ausgabeeinrichtung eine den Zeitablauf darstellende Signalgabe erzielbar ist. Dies erleubt auch nach Abschaltung der anfänglich nützlichen, jedoch beim Musizieren später oft störenden akustischen Signalgabe eine präzise Wiedergabe des Rhythmus, indem insbesondere bei längeren Notenwerten nicht nur die bereits abgelaufene Zeitdauer, sondern auch die noch bevorstehende sichtbar ist. Im Gegensatz zu herkömmlichen Metronomen wird so nicht nur der Beginn eines Notenwertes sondern auch dessen Ende klar definiert.

## Patentansprüche

1. Metronom zur optischen und/oder akustischen Rhythmuswiedergabe bei einstellbarer Schlagfrequenz, wobei eine Eingabeeinrichtung (4) zur Eingabe einer mindestens eine Taktdauer bildenden Sequenz von Noten- bzw. Pausenwerten vorgesehen ist, ferner ein Speicher (27) für die eingegebene Sequenz, ein Schaltkreis (27, 30) für die wiederholbare Erzeugung von der eingegebenen Sequenz entsprechenden Steuersignalen unter Beachtung der eingestellten Schlagfrequenz und mindestens eine auf diese Steuersignale ansprechende, optische Ausgabeeinrichtung (13, 15-19) zur fortlaufenden Ausgabe von Noten- und Pausenwerten simultan zur Rhythmuswiedergabe, dadurch gekennzeichnet, dass die Ausgabeeinrichtung eine bestimmte Anzahl diskreter, örtlich fester und in mindestens einer Reihe angeordneter Anzeigeelemente (14, 15-16) besitzt, von denen jedes einem vorbestimmten Noten- bzw. Pausenwert zugeordnet ist, wobei jede Reihe von Anzeigeelementen jeweils einen Taktfüllt und wobei jedes Anzeigeelement mittels einer Leitung mit einer Treiberschaltung (39, 40) verbunden ist, welche mittels der Steuersignale aus dem Schaltkreis (27, 30) derart ansteuerbar ist, dass zu jedem Taktbeginn jeweils in mindestens einer Reihe das erste Anzeigeelement betätigbar ist.

2. Metronom nach Anspruch 1, dadurch gekennzeichnet, dass die optische Ausgabeeinrichtung (13) in einer der Reihen mindestens 16 zu Vierergruppen zusammengefasste Anzeigeelemente (14) aufweist, so dass für jede Sechzehntelnote innerhalb einer Taktdauer ein Anzeigeelement vorhanden ist und dass die Anzeigeelemente gemäss der eingegebenen Sequenz aufeinanderfolgend ansteuerbar sind.

3. Metronom nach Anspruch 2, dadurch gekennzeichnet, dass die Ausgabeeinrichtung (15-19) zur Darstellung mindestens einer Taktdauer für jeden von mehreren Noten- bzw. Pausenwerten je eine, mindestens einen Takt füllende Anzahl von diesen Noten bzw. Pausenwerten entsprechenden Anzeigeelementen (15, 16, 17, 18, 19) in jeder Reihe aufweist und jeweils mindestens dasjenige Anzeigeelement von einem ersten in einen zweiten Betriebszustand versetzbar ist, das im zeitlichen Ablauf einem entsprechenden, in der eingegebenen Sequenz enthaltenen Noten- bzw. Pausenwerten entspricht.

4. Metronom nach Anspruch 2 mit optischer und akustischer Signalgabe, wobei deren Dauer für den Notenwert charakteristisch ist, dadurch gekennzeichnet, dass zur Markierung betonter Taktteile in jedem Takt mindestens ein Notenwert mit grösserer Lautstärke erzeugbar ist als die übrigen.

5. Metronom nach Anspruch 2, dadurch gekennzeichnet, dass zur Darstellung eines bestimmten Notenwertes innerhalb der Taktdauer ein entsprechender Bereich der Anzeigeelemente nacheinander in der Zeitdauer des kleinsten darstellbaren Notenwertes von einem ersten in einen zweiten Betriebszustand versetzbar ist, um darin bis zum Ablauf des darzustellenden Notenwertes zu verbleiben, und zu diesem Zeitpunkt gleichzeitig in den ersten Betriebszustand zurückstellbar ist.

6. Metronom nach Anspruch 5, dadurch gekennzeichnet, dass bei jedem Taktbeginn die optische Ausgabeeinrichtung auf einen Anfangszustand zurücksetzbar ist.

## Claims

1. Metronome for optical and/or accoustical reproduction of rhythms at adjustable beat frequency, having an input device (4) for introducing a sequence of note and/or pause values forming at least one measure, a memory unit (27) for storing said sequence, a circuit (27, 30) for repeatedly generating control signals in correspondance with the introduced sequence and with the adjusted beat frequency and at least an optical output device (13, 15-19) for a successive display of the note and pause values simultaneous to the reproduced rhythms, characterized in that the output device comprises a defined number of discrete, locally fixed display elements (14, 15-19) arranged in at least one line, each of said display elements being assigned to a defined note - or pause value, wherein each line of display elements comprises one measure and wherein each display element by means of a lead is connected to a driver circuit (39, 40), which is controlled by said control signals so that at each begin of a measure the fist display element in at least one line is actuated.

2. Metronome of claim 1, characterized in that the optical output device (13) of one of the lines comprises at least 16 display elements (14) arranged in groups of 4, so that for each sixteenth note within a measure a display element is available and in that the display elements are controlled successively according to the introduced sequence.

3. Metronome of claim 2, characterized in that the output device (15-19) for displaying at least one measure for each of a plurality of note or pause values comprises a number of display elements in each line corresponding to at least one measure of the respective note or pause values and in that at least that display element is switchable from a first into a second state, which in the course of time corresponds to a respective note or pause value contained in the introduced sequence.

4. Metronome of claim 2 for optical and accoustical signal output, wherein the duration of the same is characteristic for the note value, characterized in that for accentuating accented portions of each measure at least one note value can be generated at a higher volume than the others.

5. Metronome of claim 2, characterized in that for displaying a defined note value within the measure the display elements of a corresponding groupe successively are switched from a first into a second state in periods corresponding to the smallest displayable note value and remain in said second state till the end of the displayed note, whereafter they return into their first state together.

6. Metronome of claim 5, characterized in that at each beginning of a measure the optical display is resettable into a starting state.

## Revendications

1. Métronome destiné à reproduire optiquement et/ou acoustiquement un rythme pour une fréquence de battement réglable, un dispositif d'entrée (4) étant prévu pour entrer une séquence de valeurs de notes ou de pauses formant au moins la durée d'une mesure, et en outre une mémoire (27) pour la séquence entrée, et un circuit de commutation (27, 30) pour produire de façon répétitive des signaux de commande correspondant à la séquence entrée en tenant compte de la fréquence de battement réglée, et au moins un dispositif de sortie optique (13, 15-19) qui répond à ces signaux de commande pour fournir en sortie et de façon continue des valeurs de notes et de pauses simultanément à la reproduction du rythme, caractérisé en ce que le dispositif de sortie comprend un nombre déterminé d'élément d'affichage (14, 15-16) discrets, fixes dans l'espace et disposés sur au moins une rangée, à chacun desquels est associée une valeur prédéterminée de note ou de pause, chaque rangée d'éléments d'affichage remplissant respectivement une mesure et chaque élément d'affichage étant relié par un conducteur à un circuit pilote (39, 40) qui peut être excité au moyen des signaux de commande provenant du circuit de commutation (27, 30) de manière que le premier élément d'affichage puisse être respectivement excité à chaque début d'une mesure dans au moins une rangée.

2. Métronome selon la revendication 1, caractérisé en ce que le dispositif de sortie optique (13) comprend dans l'une des rangées au moins seize éléments d'affichage (14) rassemblés par groupes de quatre, de manière qu'un élément d'affichage pour chaque double croche soit disponible à l'intérieur de la durée d'une mesure, et que les éléments d'affichage puissent être excités les uns à la suite des autres selon la séquence entrée.

3. Métronome selon la revendication 2, caractérisé en ce que le dispositif de sortie (15-19) comprend, dans chaque rangée, pour représenter au moins la durée d'une mesure, et pour chacune de plusieurs valeurs de notes ou de pauses, au moins un nombre d'éléments d'affichage (15, 16, 17, 18, 19) correspondant à ces valeurs de notes ou de pauses qui remplit la mesure, et en ce qu'au moins l'élément d'affichage respectif qui correspond lors du déroulement dans le temps à une valeur de note ou à une valeur de pause correspondante et contenue dans la séquence entrée peut être transposé d'un premier état de fonctionnement à un second état de fonctionnement.

4. Métronome selon la revendication 2, comprenant une sortie de signaux optiques et acoustiques, dont la durée est caractéristique de la valeur des notes, caractérisé en ce que au moins une valeur de note de plus forte puissance que les autres peut être produite pour marquer les parties accentuées de chaque mesure.

5. Métronome selon la revendication 2, caractérisé en ce que pour représenter une valeur de note déterminée à l'intérieur de la durée d'une mesure, une région correspondante des éléments d'affichage peut être déplacée pendant la durée de la valeur de note la plus petite qui peut être représentée d'un premier état de fonctionnement à un second état de fonctionnement, pour y rester jusqu'au déroulement de la valeur de note à représenter, et qui peut être ramené simultanément à ce moment au premier état de fonctionnement.

6. Métronome selon la revendication 5, caractérisé en ce qu'au début de chaque mesure, le dispositif de sortie optique peut être ramené à son état de départ.
